# EUROPÄISCHE PATENTSCHRIFT

(11) **EP 2 588 675 B1**
(45) Veröffentlichungstag und Bekanntmachung des Hinweises auf die Patenterteilung: **03.12.2014**
(21) Anmeldenummer: 11758368.2
(22) Anmeldetag: 01.07.2011
(51) Int. Cl.: E04B 5/48, E04B 5/04

(54) **Lüftungskanalnetz mit einem Hutprofilträger**
Ventilation duct system comprising a hat profile beam
Système de conduit de ventilation avec support profilé chapeau

(30) Priorität: 01.07.2010 DE 102010025839
(43) Veröffentlichungstag der Anmeldung: 08.05.2013
(73) Patentinhaber: Wien, Alexander, 54296 Trier (DE)
(72) Erfinder: Wien, Alexander, 54296 Trier (DE)
(74) Vertreter: Patentanwälte Westphal, Mussgnug & Partner
(86) Internationale Anmeldenummer: PCT/DE2011/001469
(87) Internationale Veröffentlichungsnummer: WO 2012/010157

(56) Entgegenhaltungen:
- EP-A1- 1 862 606
- EP-A2- 1 978 173
- WO-A1-03/100185
- WO-A1-2009/156586
- AU-B2- 737 866
- GB-A- 619 456
- NL-C1- 1 017 845
- NL-C1- 1 019 757
- US-B1- 6 536 168

## Beschreibung

Die Erfindung betrifft ein Lüftungskanalnetz mit einem Hutprofilträger und mindestens einem Deckenelement, mit mindestens einem Auflagerflansch für das zumindest eine Deckenelement.

Es ist bekannt, Hohlkammern (luftführende Kanäle) von Spannbeton-Fertigdecken (Spannbeton-Hohlplatten) als Lüftungsleitungen zu benutzen und in Lüftungskanalnetze zu integrieren.

Die luftführenden Hohlkammern (Kanäle) verlaufen parallel zur Spannrichtung der Spannbeton-Fertigdecken. Zur Anbindung der luftführenden Hohlkammern an das übrige Lüftungskanalnetz sind zusätzliche Lüftungskanäle erforderlich. Diese werden in üblicher Weise über Kernbohrungen oder Ausschnitte im oberen oder unteren Spiegel der Spannbeton-Fertigdecken hergestellt. Auch ein Anschluss an den Stirnseiten der Spannbeton-Fertigdecken ist möglich, sofern die Spannbeton-Fertigdecken auf ein tragendes Bauteil aufgelegt werden.

Als Stand der Technik wird die EP 1 978 173 A2 genannt, welche ein Lüftungskanalnetz gemäß dem Oberbegriff des Anspruchs 1 offenbart.

Es ist auch möglich, bei Spannbeton-Fertigdecken durch vorheriges Einlegen von Rohren Lüftungskanäle zu erhalten.

Zur Vereinfachung der Anbindung der Lüftungskanäle in den Decken und den Deckenelementen an das übrige Lüftungskanalnetz wird ein Lüftungskanalnetz gemäß Anspruch 1 vorgeschlagen.

Vorteilhaft sind die Durchtrittsöffnungen über Verbindungselemente mit den Kanälen verbindbar.

Vorzugsweise sind diese Verbindungselemente als Hülsen, Rohrabschnitte od. dgl. ausgebildet. Vorteilhaft haben die Verbindungselemente Dichtungen, Dichtringe od. dgl.

Bei einer bevorzugten Ausbildungsform sind die Durchtrittsöffnungen verschließbar.

Vorteilhaft sind die Durchtrittsöffnungen auf der Längsseite des Hutprofilträgers von einem U-förmigen, offenen Flansch umgeben, in die ein Verbindungselement, ein Verschlüssdeckel od. dgl. einschiebbar ist.

Die Erfindung ist in den Zeichnungen beispielhaft dargestellt. Es zeigen:
- Fig. 1: auf den Auflagerflanschen von zwei Hutprofilträgern gelagerte Deckenelemente in perspektivischer Draufsicht mit weggeschnittenen Teilen,
- Fig. 2: eine Draufsicht auf die Decke nach Fig. 1 mit angedeuteter Luftführung,
- Fig. 3: einen Schnitt durch die Decke nach B - B' der Decke nach Fig. 2,
- Fig. 4: einen Schnitt durch eine Decke aus Ortbeton,
- Fig. 5: eine Draufsicht auf eine Decke mit einer anderen Luftführung,
- Figuren 6 und 7: ein als Hülse ausgebildetes Verbindungselement in perspektivischer Ansicht und im Schnitt und
- Figuren 8 und 9: ein als Rohrabschnitt ausgebildetes Verbindungselement in perspektivischer Ansicht und im Schnitt.

Nach der Figur 1 sind Deckenelemente 1 mit ihren Enden auf dem Auflagerflansch 2 von Hutprofilträgern 3 gelagert. Die Deckenelemente 1 weisen in Längsrichtung der Deckenelemente verlaufende Kanäle 4 auf, die mit in den Längsseiten 5 am Hutprofilträger oberhalb der Auflagerflansche 2 angeordneten Durchtrittsöffnungen 6 verbunden sind.

Wie insbesondere die Figuren 2 bis 4 zeigen, ist das Innere der Hutprofilträger 3 als Luftführungskanal ausgebildet, der mit den Kanälen 4 in den Deckenelementen 1 in Verbindung steht.

Geeignete Austrittsöffnungen 7 sind an der Unterseite der Deckenelemente 1 vorgesehen. Es sind auch Austrittsöffnungen an der Oberseite der Deckenelemente möglich.

Der Schnitt der Figur 4 zeigt den Anschluss eines Luftführungskanals 4 an seitliche Hutprofilträger 3 bei einer Ortbetondecke 8.

Nach Figur 5 hat ein Hutprofilträger 3 an beiden Längsseiten Auflagerflansche 2, auf denen Deckenelemente 1 gelagert sind. Vom Hutprofilträger 3 aus werden die Kanäle 4 in den Deckenelementen auf beiden Seiten versorgt.

Nach den Figuren 6 und 7 ist ein Verbindungselement als Hülse 9 ausgebildet. Die Hülse 9 hat einen umlaufenden Flansch 10 (Fig. 7) mit einer Dichtung 11 zum Anschluss an die Durchtrittsöffnung 6 des Hutprofilträgers 3. Der in den Kanal 4 des Deckenelementes 1 ragende Abschnitt der Hülse 9 ist über eine Ringdichtung 12 im Kanal abgedichtet.

Nach den Figuren 8 und 9 ist ein Verbindungselement als Rohrabschnitt 13 mit umlaufenden Flanschen 14 an beiden Enden ausgebildet.

Wie Figuren 8 und 9 weiter zeigen, ist die Durchtrittsöffnung 6 in der Längsseite 5 des Hutprofilträgers 3 von einem U-förmigen, oben offenen Flansch 15 umgeben, in die der Rohrabschnitt 13 mit seinem Flansch 14 von oben eingeschoben werden kann. Zur Aufnahme von Toleranzen können auch zwei ineinander geschobene Rohrabschnitte mit unterschiedlichem Durchmesser und jeweils einem Flansch verwendet werden.

Die Fig. 9 zeigt, dass auch das Deckenelement 1 entsprechende Flansche 15 aufweist. Auch bei dieser Ausführungsform können zusätzliche Dichtungen vorgesehen sein.

In den oben offenen Flansch 15 können auch nicht dargestellte Verschlussdeckel eingeschoben werden. Auf diese Weise ist es möglich, den Hutprofilträger 3 mit Durchtrittsöffnungen 6 zu versehen, die dann bei Bedarf an den vorgesehenen Stellen geöffnet werden.

## Patentansprüche

1. Lüftungskanalnetz mit Hutprofilträgern (3) und mindestens einem Deckenelement (1) wobei jeder dieser Hutprofilträger mindestens einen Auflagerflansch (2) für das mindestens eine Deckenelement aufweist und in der Längsseite (5) des Hutprofilträgers (3) oberhalb des Auflagerflansches (2) Durchtrittsöffnungen (6) vorgesehen sind und wobei das mindestens eine Deckenelement Kanäle aufweist, die in einem verbauten Zustand luftführend sind, **dadurch gekennzeichnet, dass** das Innere der Hutprofilträger in einem verbauten Zustand als Luftführungskanal ausgebildet ist, wobei die Durchtrittsöffnungen (6) mit den in dem mindestens einen Deckenelement (1) angeordneten Kanälen (4) verbunden sind und somit die Luftführungskanäle der Hutprofilträger mit den Kanälen des mindestens einen Deckenelements in Verbindung stehen.

2. Lüftungskanalnetz nach Anspruch 1, **dadurch gekennzeichnet, dass** die Durchtrittsöffnungen (6) über Verbindungselemente (9, 13) mit den Kanälen (4) verbunden sind.

3. Lüftungskanalnetz nach Anspruch 2, **dadurch gekennzeichnet, dass** die Verbindungselemente als Hülse (9), Rohrabschnitte (13) od. dgl. ausgebildet sind.

4. Lüftungskanalnetz nach Anspruch 2 oder 3, **dadurch gekennzeichnet, dass** die Verbindungselemente (9, 13) Dichtungen (11), Dichtringe (12) od. dgl. aufweisen.

5. Lüftungskanalnetz nach einem der Ansprüche 1 bis 4, **dadurch gekennzeichnet, dass** die Durchtrittsöffnungen (6) verschließbar sind.

6. Lüftungskanalnetz nach einem der Ansprüche 1 bis 5, **dadurch gekennzeichnet, dass** die Durchtrittsöffnungen (6) auf der Längsseite (5) des Hutprofilträgers (3) von einem U-förmigen, offenen Flansch (15) umgeben sind, in die ein Verbindungselement (13), ein Verschlussdeckel od. dgl. eingeschoben ist.

## Claims

1. Ventilation duct network with top hat beams (3) and at least one ceiling element (1), wherein each of these top hat beams has at least one support flange (2) for the at least one ceiling element and through openings (6) are provided in the longitudinal side (5) of the top hat beam (3) above the support flange (2) and wherein the at least one ceiling element has ducts which carry air in the installed state, **characterized in that** the inside of the top hat beams in an installed state is configured as an air duct, wherein the through openings (6) are connected to the ducts (4) arranged in the at least one ceiling element (1) and thus the air ducts of the top hat beams are in communication with the ducts of the at least one ceiling element.

2. Ventilation duct network according to claim 1, **characterized in that** the through openings (6) are connected to the ducts (4) via connection elements (9, 13).

3. Ventilation duct network according to claim 2, **characterized in that** the connection elements are configured as sleeves (9), pipe segments (13), or the like.

4. Ventilation duct network according to claim 2 or 3, **characterized in that** the connection elements (9, 13) have gaskets (11), O-rings (12) or the like.

5. Ventilation duct network according to one of claims 1 to 4, **characterized in that** the through openings (6) can be closed.

6. Ventilation duct network according to one of claims 1 to 5, **characterized in that** the through openings (6) on the longitudinal side (5) of the top hat beam (3) are surrounded by a U-shaped open flange (15), in which a connection element (13), a cover or the like is shoved.

## Revendications

1. Réseau de canaux d'aération avec supports de profilés chapeau (3) et au moins un élément de recouvrement (1), chacun de ces dits supports de profilés chapeau présentant au moins une bride de support (2) pour l'au moins un élément de recouvrement et des ouvertures passages (6) étant situées sur le côté longitudinal (5) du support de profilé chapeau (3) au-dessus de la bride de support, et l'au moins un élément de recouvrement présentant des canaux qui permettent le passage de l'air à l'état assemblé, les ouvertures de passages (6) étant reliés aux canaux (4) disposés dans l'au moins un élément de recouvrement (1), reliant ainsi les canaux de circulation d'air des supports de profilés chapeau avec les canaux de l'au moins un élément de recouvrement.

2. Réseau de canaux d'aération selon la revendication 1, **caractérisé en ce que** les ouvertures de passages (6) sont reliés aux canaux (4) par le biais d'élément de liaison (9, 13).

3. Réseau de canaux d'aération selon la revendication 2, **caractérisé en ce que** les éléments de liaison prennent la forme de douilles (9), sections de tubes (13) ou d'autres éléments similaires.

4. Réseau de canaux d'aération selon les revendications 2 ou 3, **caractérisé en ce que** les éléments de liaison (9, 13) présentent des joints (11), des bagues d'étanchéité (12) ou éléments similaires.

5. Réseau de canaux d'aération selon l'une des revendications 1 à 4, **caractérisé en ce que** les ouvertures de passages (6) peuvent être refermées.

6. Réseau de canaux d'aération selon l'une des revendications 1 à 6, **caractérisé en ce que** les ouvertures de passage (6) sont entourés sur le côté longitudinal (5) du support de profilé chapeau (3) d'une bride ouverte en forme de U (15) dans laquelle est inséré un élément de liaison (13), un couvercle ou élément similaire.
